# EUROPÄISCHE PATENTSCHRIFT

(11) **EP 2 207 243 B1**
(45) Veröffentlichungstag und Bekanntmachung des Hinweises auf die Patenterteilung: **08.02.2012**
(21) Anmeldenummer: 09016012.8
(22) Anmeldetag: 24.12.2009
(51) Int. Cl.: H01R 13/703

(54) **Sicherheits-Steckvorrichtung für ein Abluftsystem**
Safety plug device for an exhaust system
Dispositif de raccordement de sécurité pour un système d'aération

(30) Priorität: 13.01.2009 DE 202009000487 U
(43) Veröffentlichungstag der Anmeldung: 14.07.2010
(73) Patentinhaber: Krauss Elektronik GmbH, 74072 Heilbronn (DE)
(72) Erfinder: Krauß, Martin, 74199 Untergruppenbach (DE)
(74) Vertreter: Müller, Hans

(56) Entgegenhaltungen:
- DE-A1- 4 301 022
- DE-A1- 10 228 131
- DE-A1-102006 060 744
- DE-U1-202004 012 769

## Beschreibung

### TECHNISCHES GEBIET

Die Erfindung betrifft eine Sicherheits-Steckvorrichtung für ein Abluftsystem zum Abführen von Luft aus einem Raum. Mit Hilfe einer solchen Sicherheits-Steckvorrichtung soll sichergestellt werden, dass beispielsweise eine Dunstabzugshaube nur betrieben und damit Luft aus einem Raum abgesaugt werden kann, wenn gleichzeitig das Nachströmen von Frischluft in diesen Raum hinein gewährleistet ist. Eine solche Anforderung stellt sich beispielsweise dann, wenn in miteinander verbundenen Räumen gleichzeitig mit der Dunstabzugshaube auch ein Kamin betrieben werden kann. Durch die Sicherheits-Steckvorrichtung soll verhindert werden, dass die Dunstabzugshaube Verbrennungsluft vom Kamin ansaugt.

### STAND DER TECHNIK

Aus der DE 102 28 131 B4 ist eine Sicherheits-Steckvorrichtung der gattungsgemäßen Art zum Abführen von Luft aus einem Raum heraus bekannt. Die Steckvorrichtung besteht aus einem Gehäuse, das einerseits mittels entsprechender Steckkontakte in eine stromführende Steckdose hineingesteckt werden kann und in das andererseits ein an ein Abluftsystem wie beispielsweise eine Dunstabzugshaube elektrisch angeschlossener Stecker hineingesteckt werden kann. Die Steckvorrichtung ist demnach in Art eines Zwischensteckers ausgebildet. An ihrem Gehäuse ist eine Kappe schwenkbar angelenkt, die über den in das Gehäuse eingesteckten Stecker des Abluftsystems geschwenkt werden kann, so dass dadurch dann der Stecker nicht mehr ohne Weiteres aus dem Gehäuse wieder herausgezogen werden kann. Die Kappe kann in ihrem über den Stecker geschwenkten Zustand an dem Gehäuse festgeschraubt werden. Der Schwenkzustand der Kappe wird elektrisch überprüft, und nur wenn die Kappe über den Stecker geschwenkt ist, ist eine elektrische Leitungsverbindung durch die Sicherheits-Steckvorrichtung hindurch möglich. Diese Leitungsverbindung ist dabei, wie an sich bekannt, davon abhängig, ob das Zuströmen von Frischluft gewährleistet ist oder nicht gewährleistet ist.

### DARSTELLUNG DER ERFINDUNG

Ausgehend von diesem Stand der Technik liegt der Erfindung die Aufgabe zugrunde, eine Sicherheits-Steckvorrichtung der eingangs genannten Art anzugeben, bei der eine Überprüfung dahingehend, ob der Stecker des Abluftsystems vorschriftsmäßig in der Steckvorrichtung eingesteckt vorhanden ist, überflüssig ist und dementsprechend möglich erscheinende Manipulations-Umgehungstatbestände nicht auftreten können.

Diese Erfindung ist durch die Merkmale des Hauptanspruchs gegeben. Sinnvolle Weiterbildungen der Erfindung sind Gegenstand von sich daran anschließenden weiteren Ansprüchen.

Durch die Ausbildung der Sicherheits-Steckvorrichtung mit zwei Gehäusen, die ineinander gesteckt werden müssen, um eine elektrische Leitungsverbindung herzustellen, ist eine Überprüfung nach dem richtigen Sitz des Steckers eines Abluftsystems überflüssig. Denn nur, wenn der Stecker eines Abluftsystems vorschriftsmäßig in dem einen, zweiten Gehäuse eingesteckt vorhanden ist, lässt sich dieses zweite Gehäuse in das erste Gehäuse hineinstecken und eine elektrische Leitungsverbindung zwischen den beiden Gehäusen herstellen. Der in dem Gehäuse einsitzende Stecker wird dabei von Wandbereichen des ersten Gehäuses so von außen abgedeckt, dass der Stecker nicht mehr aus dem zweiten Gehäuse herausgezogen werden kann. Der Stecker kann erst dann wieder aus dem zweiten Gehäuse herausgezogen werden, wenn das zweite Gehäuse seinerseits aus dem ersten Gehäuse herausgezogen worden ist. Dann ist aber auch keine elektrische Leitungsverbindung mehr zwischen dem Stecker und den Steckkontakten des ersten Gehäuses vorhanden. Eine elektrische Leitungsverbindung zwischen dem Stecker eines Abluftsystems und einer stromführenden Steckdose ist über die erfindungsgemäße Sicherheits-Steckvorrichtung daher nur dann möglich, wenn der Stecker in dem zweiten Gehäuse eingesteckt und das zweite Gehäuse in dem ersten Gehäuse eingesteckt ist. Die elektrische Leitungsverbindung zwischen dem Stecker und der in einer Steckdose eingesteckten Sicherheits-Steckvorrichtung ist allerdings nur möglich, wenn über eine in der Steckvorrichtung vorhandene Schalteinrichtung diese elektrische Leitungsverbindung freigegeben ist. Letzteres hängt davon ab, ob die Schalteinrichtung von einem Zuluftsystem entsprechende Freigabe-Signale erhalten hat. Diese Signale können durch Funk oder durch eine Kabelverbindung zwischen einem Abluftsystem und einer in der Sicherheits-Steckvorrichtung platzierten Schalteinrichtung hergestellt werden.

Die Schalteinrichtung die die Signale von einem Frischluftsystem erhält, kann im ersten oder im zweiten Gehäuse vorhanden sein.

Im aneinander gesteckten Zustand können die beiden Gehäuse der Sicherheits-Steckvorrichtung fest aneinander angeordnet wie insbesondere miteinander verschraubt werden.

Weitere Vorteile und Merkmale der Erfindung und nähere Einzelheiten zu einer speziellen Ausführungsform derselben sind den in den Ansprüchen ferner angegebenen Merkmalen sowie einem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine auseinander gezogene, teilweise schematisierte Darstellung der in einem Abluftsystem zum Abführen von Luft aus einem Raum heraus vorhandenen erfindungsgemäßen Sicherheits-Steckvorrichtung,
- Fig. 2: eine teilweise Schnittdarstellung durch die erfindungsgemäße Sicherheits-Steckvorrichtung mit eingestecktem Stecker eines Abluftsystems,
- Fig. 3: eine Rückansicht in Richtung des Pfeils III der Fig. 2,
- Fig. 4: eine teilweise Schnittdarstellung des zweiten Gehäuses der Sicherheits- Steckvorrichtung, mit einsitzendem Stecker.

### WEGE ZUM AUSFÜHREN DER ERFINDUNG

Eine erfindungsgemäße Sicherheits-Steckvorrichtung 10 besitzt ein erstes Gehäuse 12 und ein davon zu separierendes zweites Gehäuse 14. Der Innenraum 16 des ersten Gehäuses 12 ist über eine Zwischenwand 18 von einer nach außen - im vorliegenden Fall nach unten - offenen topfartigen oder schachtartigen Einformung getrennt, die im vorliegenden Fall als ein Aufnahmeschacht 20 für das zweite Gehäuse 14 ausgebildet ist.

In dem Innenraum 16 des ersten Gehäuses 12 ist ein Empfänger 22 vorhanden, der über eine Signalleitung 24, die als Drahtverbindung oder als Funkverbindung ausgebildet sein kann, mit einer Sendeeinrichtung 26 verbunden ist. Diese Sendeeinrichtung 26 ist im Bereich eines Fensters 28 vorhanden. Mit der Sendeeinrichtung 26 wird festgestellt, ob ein Fensterflügel 30 des Fensters 28 aufgeschwenkt oder zugeschwenkt ist und ob damit Frischluft 32 durch das Fenster 28 hindurch in den Raum mit der Sicherheits-Steckvorrichtung 10 hineinströmen kann oder nicht. In Abhängigkeit von der Schwenkstellung des Fensterflügels 30 werden über die Sendeeinrichtung 26 entsprechend unterschiedliche Signale an den Empfänger 22 übertragen.

Der Empfänger 22 ist mit einer Schalteinrichtung 34 verbunden, die ebenfalls im vorliegenden Beispielsfall im Innenraum 16 des ersten Gehäuses 12 platziert ist. Die Schalteinrichtung 34 ist ihrerseits mit Stiftkontakten 36,38 und einem Erdungskontakt 40 verbunden. Die Stiftkontakte 36, 38 und der Erdungskontakt 40 stellen eine Steckereinrichtung 42 dar, mit der die Sicherheits-Steckvorrichtung 10, und im vorliegenden Fall dessen erstes Gehäuse 12, in eine in der Zeichnung nicht dargestellte stromführende Steckdose eingesteckt und dadurch eine elektrische Kontaktierung hergestellt werden kann.

Von der Zwischenwand 18 ragen im vorliegenden Fall drei Buchsen 44, 46, 48 in den Innenraum 16 hinein, die mit der Schalteinrichtung 34 verbunden sind. Eine dieser Buchsen, im vorliegenden Fall die Buchse 46, ist mit dem Erdungskontakt 40 verbunden. Die anderen beiden Buchsen 44, 48 sind mit den beiden Stiftkontakten 36, 38 über die Schalteinrichtung 34 verbunden. Diese Leitungsverbindungen sind mit dem Bezugszeichen 50 versehen.

Das zweite Gehäuse 14 besitzt einen durch eine Zwischenwand 52 abgetrennten Innenraum 54. Von der Zwischenwand 52 ragen zwei Buchsen 56, 58 in diesen Innenraum 54 hinein. An die Zwischenwand 52 schließt sich eine topfartige oder schachtartige Einformung an, die als Aufnahmeschacht 60 für einen Stecker 62 ausgebildet ist. Der Stecker 62 ist über eine Leitungsverbindung 80 mit einem Abluftsystem wie beispielsweise einer Dunstabzugshaube verbunden. In seinem in das zweite Gehäuse 14 eingesteckten Zustand sitzt der Stecker 62 mit seinem vorderen, im vorliegenden Fall etwa kreiszylindrischen Kontaktkörperteil 64 in dem Aufnahmeschacht 60. Dabei ragen seine beiden auskragenden Kontaktstifte 66, 68 in die beiden Buchsen 56, 58 hinein. Auf der Außenseite des Kontaktkörperteils 64 sind beidseitig jeweils ein Erdungskontakt 70 vorhanden, von dem in Fig. 1 nur einer zu erkennen ist. Die beiden Erdungskontakte 70 haben im eingesteckten Zustand des Steckers 62 in dem zweiten Gehäuse 14 Kontakt mit einem der beiden in dem Aufnahmeschacht 60 entsprechend angeordneten Erdungskontakt 72, von dem in Fig. 1 nur einer zu erkennen ist. Der Erdungskontakt 72 hat eine Verbindung mit einem Erdungskontaktstift 74, der von dem zweiten Gehäuse 14 - im vorliegenden Beispielsfall - nach oben auskragt. Zusätzlich kragen noch zwei weitere Kontaktstifte 76, 78 neben dem Erdungskontaktstift 74 von dem Gehäuse 14 nach oben aus. Diese beiden Stifte 76, 78 sind elektrisch mit den beiden Buchsen 56, 58 verbunden. Sofern der Stecker 62 in dem zweiten Gehäuse 14 eingesetzt ist, ist eine elektrische Leitungsverbindung zwischen der zu dem Abluftsystem wie beispielsweise einer Dunstabzugshaube führenden Leitung 80 und den Kontakten 76, 78, 74 möglich (Fig. 4).

Das zweite Gehäuse 14 lässt sich mit in ihm eingestecktem Stecker 62 - im vorliegenden Beispielsfall - von unten in den Aufnahmeschacht 20 des ersten Gehäuses 12 hineinschieben. Dabei bekommen die Stifte 74, 76, 78 des zweiten Gehäuses 14 in elektrisch leitenden Kontakt mit den Buchsen 44, 46, 48 des ersten Gehäuses 12.

Die den Innenraum 16 des ersten Gehäuses 12 nach hinten abschließende Rückwand 82 geht nach unten in die Schachtwand 84 des Aufnahrneschachtes 20 über. Diese Schachtwand 84 besitzt im Bereich des Steckers 62 ein linkes und rechtes Kragwandteil 86, 88, zwischen denen ein Schlitz 90 vorhanden ist. Die Breite 92 dieses Schlitzes 90 ist kleiner als die maximale Breite 94 des Steckers 62 im Bereich seines Kontaktkörperteils 64. Der Stecker 62 ragt in seinem im ersten Gehäuse 12 platzierten Zustand mit einem vergleichsweise schmalen Griffteil 96 durch den Schlitz 90 nach außen heraus. Die Breite des Griffteils 96 ist damit kleiner als die Breite 92 des Schlitzes 90. In seinem in Fig. 3 und 4 eingesteckten Zustand verhindern die beiden Kragwandteile 86, 88, dass der eingesteckte Stecker 62 aus dem zweiten Gehäuse 14 herausgezogen werden könnte. Andererseits könnte in diesem Zustand, in dem das zweite Gehäuse 14 in dem ersten Gehäuse 12 eingesteckt vorhanden ist, auch kein Stecker in das zweite Gehäuse 14 von außen hineingesteckt werden; sein Kontaktkörperteil 64 könnte nicht durch den Schlitz 90 hindurchgeschoben werden.

Zur Sicherung des in dem ersten Gehäuse 12 vollständig einsitzenden zweiten Gehäuses 14 sind die beiden Gehäuse 12,14 über zumindest eine Verschraubung (Schraube 98) fest miteinander verbunden.

Eine elektrische Leitungsverbindung ist zwischen der Leitung 80 und den beiden Stiftkontakten 36, 38 nur möglich, wenn einerseits der Stecker 62 vorschriftsmäßig in dem zweiten Gehäuse 14 und andererseits dieses zweite Gehäuse 14 in dem ersten Gehäuse 12 eingesteckt vorhanden ist. Die elektrische Leitungsverbindung ist dabei davon abhängig, ob sie durch die Schalteinrichtung 34 freigegeben ist. Letzteres hängt wiederum davon ab, wie bereits ausgeführt, ob über den Empfänger 22 entsprechende Freigabe-Signale von der Sendeeinrichtung 26 und damit von dem Zuluftsystem empfangen werden.

Der Stecker 62 kann aus seiner in Fig. 3 und 4 gezeigten Darstellung nur dann aus der Sicherheits-Steckvorrichtung 10 und damit aus dem zweiten Gehäuse 14 herausgezogen werden, wenn dieses zweite Gehäuse 14 aus dem ersten Gehäuse 12 - im vorliegenden Beispielsfall - nach unten herausgezogen worden ist. Dann ist aber die elektrische Leitungsverbindung zwischen dem Stecker 62 und den Stiftkontakten 36, 38 nicht mehr vorhanden. Eine Überwachung dahingehend, ob der Stecker 62 in dem zweiten Gehäuse 14 und damit in der Sicherheits-Steckvorrichtung 10 vorschriftsmäßig eingesteckt vorhanden ist, ist damit überflüssig.

## Patentansprüche

1. Sicherheits-Steckvorrichtung (10) für ein Abluftsystem zum Abführen von Luft aus einem Raum,
- mit einer Steckereinrichtung (42) zum Einstecken in eine Steckdose,
- mit einer Steckeraufnahmeeinrichtung (60) für einen mit einem Abluftsystem verbindbaren Stecker (62),
- wobei eine elektrische Leitungsverbindung (50) zwischen der Steckereinrichtung und der Steckeraufnahmeeinrichtung (60) vorhanden ist,
- mit einer Schalteinrichtung (34) zum Unterbrechen oder Schließen der elektrischen Verbindung (50) zwischen der Steckereinrichtung (42) und der Steckeraufnahmeeinrichtung (60) in Abhängigkeit von von einem Zuluftsystem erhaltenen Steuersignalen,
- **dadurch gekennzeichnet, dass**
- in einem ersten Gehäuse (12) die Steckereinrichtung (42) und in einem zweiten Gehäuse (14) die Steckeraufnahmeeinrichtung (60) vorhanden sind,
- die beiden Gehäuse (12, 14) ineinander steckbar sind,
- im ineinander gesteckten Zustand der beiden Gehäuse (12, 14), und dabei unabhängig von empfangenen oder nicht empfangenen Signalen des Zuluftsystems, eine elektrische Leitungsverbindung zwischen der Steckereinrichtung (42) des ersten Gehäuses (12) und der Steckeraufnahmeeinrichtung (60) des zweiten Gehäuses (14) herstellbar ist,
- das zweite Gehäuse (14) mit der Steckeraufnahmeeinrichtung (60) für den mit dem Abluftsystem verbundenen Stecker (62) so ausgebildet ist, dass im ineinander gesteckten Zustand der beiden Gehäuse (12,14) der Stecker (62) nicht aus der Steckeraufnahmeeinrichtung (60) herausziehbar oder in dieselbe einsteckbar ist.

2. Sicherheits-Steckvorrichtung nach Anspruch 1,
- **dadurch gekennzeichnet, dass**
- die Schalteinrichtung (34) im ersten oder im zweiten Gehäuse (12, 14) vorhanden ist.

3. Sicherheits-Steckvorrichtung nach einem der vorstehenden Ansprüche,
- **dadurch gekennzeichnet, dass**
- die Steuersignale durch Funkübermittlung oder über eine Leitungsverbindung (24) übertragbar sind.

4. Sicherheits-Steckvorrichtung nach einem der vorstehenden Ansprüche,
- **dadurch gekennzeichnet, dass**
- die beiden Gehäuse (12,14) in ihrem ineinander gesteckten Zustand aneinander befestigbar wie insbesondere miteinander verschraubbar (98) sind.

5. Sicherheits-Steckvorrichtung nach Anspruch 4,
- **dadurch gekennzeichnet, dass**
- im ineinander gesteckten Zustand der beiden Gehäuse (12, 14) das zweite Gehäuse (14) mit seiner Steckeraufnahmeeinrichtung (60) im unteren oder oberen Bereich des anderen, ersten Gehäuses (12) vorhanden ist.

6. Sicherheits-Steckvorrichtung nach einem der vorstehenden Ansprüche,
- **dadurch gekennzeichnet, dass**
- zumindest ein wandartiges Kragteil (86, 88) am ersten Gehäuse (12) so vorhanden ist, dass im ineinander gesteckten Zustand der beiden Gehäuse (12, 14) dieses zumindest eine Kragteil (86, 88) im Lichtraumprofil des Steckers (62) so vorhanden ist, dass der Stecker (62) nicht aus seiner Steckeraufnahmeeinrichtung (60) herausziehbar ist.

7. Sicherheits-Steckvorrichtung nach Anspruch 6,
- **dadurch gekennzeichnet, dass**
- das erste Gehäuse (12) eine topfartige oder schachtartige Einformung (20) besitzt,
- ein Wandbereich dieser Einformung einen Schlitz (90) aufweist, dessen zumindest eine Schlitzbegrenzungswand als das wandartige Kragteil (86, 88) ausgebildet ist,
- die Schlitzbreite (92) kleiner als die maximale Breite (94) des Steckers (62) ist,
- im Boden (52) der Einformung (60) elektrische Bodenkontakte (56, 58) so vorhanden sind, dass
- eine elektrische Leitungsverbindung zwischen dem in der Einformung (60) einsitzenden Stecker (62) und diesen Bodenkontakten (56, 58) herstellbar ist.

8. Sicherheits-Steckvorrichtung nach einem der vorstehenden Ansprüche,
- **dadurch gekennzeichnet, dass**
- vom zweiten Gehäuse (14) Kontaktstifte (76, 78) auskragen und im ersten Gehäuse (12) Kontaktbuchsen (44, 45) so vorhanden sind, dass
- im ineinander gesteckten Zustand der beiden Gehäuse (12, 14) eine elektrische Leitungsverbindung zwischen diesen Kontaktstiften (76, 78) und Kontaktbuchsen (44, 45) und damit zwischen den beiden Gehäusen (12, 14) herstellbar ist.

9. Sicherheits-Steckvorrichtung nach einem der vorstehenden Ansprüche,
- **dadurch gekennzeichnet, dass**
- im ineinander gesteckten Zustand der beiden Gehäuse (12, 14) die beiden Gehäuse (12, 14) aneinander befestigbar, wie insbesondere miteinander verschraubbar (98) sind.

## Claims

1. Safety plug apparatus (10) for an exhaust air system for discharging air from a room,
- having a plug device (42) to be inserted into a socket,
- having a plug receptacle device (60) for a plug (62) which can be connected to an exhaust air system,
- with an electrical line connection (50) being present between the plug device and the plug receptacle device (60),
- having a switching device (34) for interrupting or closing the electrical connection (50) between the plug device (42) and the plug receptacle device (60) as a function of control signals which are received from a feed air system,
- **characterized in that**
- the plug device (42) is present in a first housing (12) and the plug receptacle device (60) is present in a second housing (14),
- the two housings (12, 14) can be plugged into one another,
- in the state in which the two housings (12, 14) are plugged into one another, and in this case independently of whether signals are received from the feed air system or not, an electrical line connection can be established between the plug device (42) of the first housing (12) and the plug receptacle device (60) of the second housing (14),
- the second housing (14) with the plug receptacle device (60) for the plug (62) which is connected to the exhaust air system is formed such that, in the state in which the two housings (12, 14) are plugged into one another, the plug (62) cannot be withdrawn from the plug receptacle device (60) or inserted into the said plug receptacle device.

2. Safety plug apparatus according to Claim 1,
- **characterized in that**
- the switching device (34) is present in the first or in the second housing (12, 14).

3. Safety plug apparatus according to one of the preceding claims,
- **characterized in that**
- the control signals can be transmitted by radio transmission or via a line connection (24).

4. Safety plug apparatus according to one of the preceding claims,
- **characterized in that**
- the two housings (12, 14), in the state in which they are plugged into one another, can be attached to one another, in particular can be screwed (98) to one another.

5. Safety plug apparatus according to Claim 4,
- **characterized in that**
- in the state in which the two housings (12, 14) are plugged into one another, the second housing (14), with its plug receptacle device (60), is present in the lower or upper region of the other, first housing (12).

6. Safety plug apparatus according to one of the preceding claims,
- **characterized in that**
- at least one wall-like collar part (86, 88) is present on the first housing (12) such that, in the state in which the two housings (12, 14) are plugged into one another, this at least one collar part (86, 88) is present in the clearance profile of the plug (62) such that the plug (62) cannot be withdrawn from its plug receptacle device (60).

7. Safety plug apparatus according to Claim 6,
- **characterized in that**
- the first housing (12) has a pot-like or shaft-like recessed formation (20),
- a wall region of this recessed formation has a slot (90), of which at least one slot boundary wall is in the form of the wall-like collar part (86, 88),
- the slot width (92) is smaller than the maximum width (94) of the plug (62),
- electrical base contacts (56, 58) are present in the base (52) of the recessed formation (60) such that
- an electrical line connection can be established between the plug (62) which is situated in the recessed formation (60) and these base contacts (56, 58).

8. Safety plug apparatus according to one of the preceding claims,
- **characterized in that**
- contact pins (76, 78) project from the second housing (14) and contact bushes (44, 45) are present in the first housing (12) such that
- in the state in which the two housings (12, 14) are plugged into one another, an electrical line connection can be established between these contact pins (76, 78) and contact bushes (44, 45) and therefore between the two housings (12, 14).

9. Safety plug apparatus according to one of the preceding claims,
- **characterized in that**
- in the state in which the two housings (12,14) are plugged into one another, the two housings (12, 14) can be attached to one another, in particular can be screwed (98) to one another.

## Revendications

1. Dispositif de connexion de sécurité (10) pour un système d'évacuation d'air pour évacuer de l'air d'un local,
- avec un connecteur mâle (42) à enficher dans une prise femelle,
- avec un logement de connecteur (60) pour une prise mâle (62) pouvant être reliée à un système d'évacuation d'air,
- sachant qu'une liaison câblée électrique (50) est présente entre le connecteur mâle et le logement de connecteur (60),
- avec un organe de commutation (34) pour ouvrir ou fermer la liaison électrique (50) entre le connecteur mâle (42) et le logement de connecteur (60) en fonction de signaux de commande reçus d'un système d'apport d'air,
**caractérisé en ce que**
- le connecteur mâle (42) se trouve dans un premier boîtier (12) et le logement de connecteur (60) se trouve dans un deuxième boîtier (14),
- les deux boîtiers (12, 14) peuvent être emboîtés l'un dans l'autre,
- une liaison câblée électrique peut être réalisée entre le connecteur mâle (42) du premier boîtier (12) et le logement de connecteur (60) du deuxième boîtier (14) dans l'état mutuellement emboîté des deux boîtiers (12, 14), et ce indépendamment de signaux reçus ou non reçus du système d'apport d'air,
- le deuxième boîtier (14) muni du logement de connecteur (60) pour la prise mâle (62) pouvant être reliée au système d'évacuation d'air est conçu de telle sorte que, dans l'état mutuellement emboîté des deux boîtiers (12, 14), la prise mâle (62) ne peut pas être retirée du logement de connecteur (60) ou enfichée dans ce dernier.

2. Dispositif de connexion de sécurité selon la revendication 1, **caractérisé en ce que** l'organe de commutation (34) se trouve dans le premier ou dans le deuxième boîtier (12, 14).

3. Dispositif de connexion de sécurité selon l'une des revendications précédentes, **caractérisé en ce que** les signaux de commande peuvent être transmis par radiotransmission ou via une liaison câblée (24).

4. Dispositif de connexion de sécurité selon l'une des revendications précédentes, **caractérisé en ce que** les deux boîtiers (12, 14) peuvent être fixés l'un à l'autre dans leur état mutuellement emboîté, en particulier peuvent être vissés (98) l'un à l'autre.

5. Dispositif de connexion de sécurité selon la revendication 4, **caractérisé en ce que**, dans l'état mutuellement emboîté des deux boîtiers (12, 14), le deuxième boîtier (14) muni de son logement de connecteur (60) se trouve dans la région inférieure ou supérieure de l'autre ou premier boîtier (12).

6. Dispositif de connexion de sécurité selon l'une des revendications précédentes, **caractérisé en ce qu'**au moins un élément en saillie (86, 88) du genre paroi est présent sur le premier boîtier (12) de telle sorte que, dans l'état mutuellement emboîté des deux boîtiers (12, 14), cet élément en saillie (86, 88) au moins unique se trouve dans le profil d'espace libre de la prise mâle (62) de telle sorte que la prise mâle (62) ne peut pas être retirée de son logement de connecteur (60).

7. Dispositif de connexion de sécurité selon la revendication 6, **caractérisé en ce que**
- le premier boîtier (12) possède une formation en creux (20) en forme de pot ou de puits,
- une région de paroi de cette formation en creux présente une fente (90) dont au moins une paroi de délimitation est conçue comme étant l'élément en saillie (86, 88) du genre paroi,
- la largeur (92) de la fente est inférieure à la largeur maximale (94) de la prise mâle (62),
- des contacts électriques de fond (56, 58) sont présents dans le fond (52) de la formation en creux (60) de telle sorte que
- une liaison câblée électrique peut être réalisée entre la prise mâle (62) logée dans la formation en creux (60) et ces contacts de fond (56, 58).

8. Dispositif de connexion de sécurité selon l'une des revendications précédentes, **caractérisé en ce que**
- des broches de contact (76, 78) font saillie du deuxième boîtier (14) et des douilles de contact (44, 45) sont présentes dans le premier boîtier (12) de telle sorte que
- dans l'état mutuellement emboîté des deux boîtiers (12, 14), une liaison câblée électrique peut être réalisée entre ces broches de contact (76, 78) et les douilles de contact (44, 45), et donc entre les deux boîtiers (12, 14).

9. Dispositif de connexion de sécurité selon l'une des revendications précédentes, **caractérisé en ce que**, dans l'état mutuellement emboîté des deux boîtiers (12, 14), les deux boîtiers (12, 14) peuvent être fixés l'un à l'autre, en particulier peuvent être vissés (98) l'un à l'autre.
